# EUROPÄISCHE PATENTSCHRIFT

(11) **EP 0 521 284 B1**
(45) Veröffentlichungstag und Bekanntmachung des Hinweises auf die Patenterteilung: **18.09.1996**
(21) Anmeldenummer: 92108477.8
(22) Anmeldetag: 20.05.1992
(51) Int. Cl.: H01R 9/26

(54) **Reihenklemme mit Aufsteckmodul**
Serial clip-on terminal with plugable module
Barrette à borne avec le module enfichable

(30) Priorität: 02.07.1991 DE 4121836
(43) Veröffentlichungstag der Anmeldung: 07.01.1993
(73) Patentinhaber: Weidmüller Interface GmbH & Co., D-32760 Detmold (DE)
(72) Erfinder: Frikkee, Arian, W-4930 Detmold (DE); Steinmeier, Rudolf, W-4930 Detmold (DE); Berkow, Bernd, W-4937 Lage (DE); Förster, Walter, W-4600 Dortmund 13 (DE)
(74) Vertreter: Stracke, Alexander, Dipl.-Ing.

(56) Entgegenhaltungen:
- EP-A- 0 081 088
- EP-A- 0 272 200
- FR-A- 1 426 025

## Beschreibung

Die Erfindung betrifft eine Reihenklemme mit einem Klemmengehäuse aus Isolierstoff, mindestens einem darin angeordneten Leiteranschluß sowie darin angeordneten Modulanschlüssen und einem mit diesen kontaktierbaren, eine Schalteinrichtung beinhaltenden Aufsteckmodul, sowie mit einer betätigbaren Trennstelle in der elektrischen Verbindung zwischen dem Leiteranschluß und der Schalteinrichtung des Aufsteckmoduls. Derartige Reihenklemmen mit Aufsteckmodul sind aus der DE-A-32 33 255 bekannt. Dort ist zur Vermeidung der Gefahr von Fehlschaltungen an der betätigbaren Trennstelle das Klemmengehäuse so erweitert, daß diese Trennstelle in diesem Gehäuse Platz findet. Die betätigbare Trennstelle ist somit in der Klemme selbst integriert. Soweit dort eine Aneinanderreihung mehrerer Reihenklemmen vorgesehen ist, ist ferner einer größeren Anzahl derartiger aneinander angereihter Klemmen ein gemeinsamer Aufsteckmodul zugeordnet. Zwar ist bei dieser Ausgestaltung infolge der Integration der betätigbaren Trennstelle in der Klemme eine die Gefahr von Fehlschaltungen herabsetzende Zuordnung möglich, doch ist bei dieser Ausgestaltung die betätigbare Trennstelle unten in der Klemme, bezogen auf die gesamte Schaltanlage, schlecht zugänglich, da die Reihenklemmen tragenden Tragschienen in der Regel zwischen den Kabelkanälen, also mitten in der Leiterführung angeordnet sind. Neben der ungünstigen Zugänglichkeit ist damit auch eine schlechte Sicht auf den Trennhebel verbunden, was die Handhabung stört. Wenn darüber hinaus an der recht empfindlichen Trennstelle ein Schaden auftritt, muß bei dieser Anordnung die gesamte Klemme aus dem Klemmenverband herausgenommen und es muß ihre Verdrahtung gelöst werden. Bei der vorbekannten Ausführungsform ist auch kaine Kodiermöglichkeit vorgesehen.

Aus der FR-A1 426 025 ist ein in Modulbauweise zusammengesetzter Sicherungsautomat bekannt, der einen Klemmenkörper mit darin befindlichen Leiteranschlüssen aufweist. Elektrisch leitend mit diesen Sicherungsnanschlüssen ist der eigentliche Sicherungsbaustein durch Aufstecken auf den Klemmenkörper verbindbar, der in einem Isolierstoffgehäuse die eigentliche Sicherung, die innerhalb der Elektrik als Sollbruchstelle angesehen werden kann sowie eine Anzeigeeinrichtung für den Zustand der Sicherung beinhaltet. Die Sicherung und die Anzeigeeinrichtung sind nach dem Aufstecken elektrisch leitend mit den Leiteranschlüssen verbunden.

Der vorliegenden Erfindung liegt die Aufgabe zugrunde, eine Reihenklemme mit Aufsteckmodul der gattungsgemäßen Art zu schaffen, die eine wesentlich erleichterte Handhabung und ggfs. auch eine leichte Auswechselbarkeit der Trennstelle ermöglicht.

Die erfindungsgemäße Lösung besteht darin, daß die Trennstelle im oberen Bereich des Aufsteckmodules, oberhalb der Verdrahtungsebene der Reihenklemme, angeordnet ist und in dem Aufsteckmodul oberseitig im Bereich der Trennstelle mindestens ein Prüfkontakt vorgesehen ist.

Dank dieser Ausgestaltung ist der der betätigbaren Trennstelle zugeordnete Trennhebel sehr gut sichtbar und frei zugänglich. Im Falle der Beschädigung der Trennstelle kann die Reihenklemme in der Anordnung verbleiben. Es braucht auch nicht ihre Verdrahtung gelöst zu werden. Es genügt ein Auswechseln des Aufsteckmoduls, wobei danach infolge der angegebenen Lage innerhalb des Aufsteckmoduls hier dann auch eine Reparatur oder ein Auswechseln der betätigbaren Trennstelle innerhalb des Aufsteckmodules problemlos möglich ist. Mit der betätigbaren Trennstelle kann die im Aufsteckmodul befindliche Schalteinrichtung funktionslos gemacht werden und es kann danach mit dem im oberen Bereich im Aufsteckmodul vorgesehenen Prüfkontakt gearbeitet werden, der aufgrund dieser Anordnung gut sichtbar und frei zugänglich liegt, so daß auch insoweit zuordnungssicher und handhabungsbequem Prüfstecker, Prüfgeräte und dgl. in den Prüfkontakt eingesteckt werden können.

In weiterer zweckmäßiger Ausgestaltung sind zur Aufnahme des Aufsteckmodules in der Kontaktebene der Klemme Buchsenkontakte vorgesehen, die Nuten haben, mit deren Hilfe eine die Fehlsteckung zwischen Aufsteckmodul und Reihenklemme verhindernde Kodierung mit Hilfe in die Nuten einzusteckender Kodierstücke problemlos möglich ist.

Gemäß einer weiteren bevorzugten Ausgestaltung hat das Klemmengehäuse einseitig einen emporstehenden Führungssteg mit Führungen für die Hinleitung des Aufsteckmodules zu seinen Anschlüssen im Klemmengehäuse, so daß sich unter schonender Hinführung eine sichere Kontaktierung des Aufsteckmodules in der Reihenklemme ergibt.

In einer Anreihung von Reihenklemmen hat in zweckmäßiger Ausgestaltung jede Klemme einen eigenen Aufsteckmodul. Dies hat den Vorteil, daß innerhalb der Reihenklemmenanordnung die Reihenklemmen selbst völlig einheitlich ausgebildet sein können. Man benötigt nur eine Reihenklemmenausführung. Ob im entsprechenden Stromkreis dann eine betätigbare Trennstelle notwendig ist oder nicht, kann der Anwender bei der Endmontage selbst entscheiden, wenn man ihm Aufsteckmodule unterschiedlicher Ausführung, einmal mit und einmal ohne betätigbare Trennstelle, zur Verfügung stellt.

Ein Ausführungsbeispiel einer derartigen Reihenklemme sowie eine Anreihung derartiger Reihenklemmen wird nachstehend unter Bezugnahme auf die beigefügte Zeichnung beschrieben. Es zeigen
- Figur 1: eine Reihenklemme mit Steckmodul gemäß der Erfindung mit Darstellung der Klemme im Längsschnitt und Darstellung des Aufsteckmodules im Teilschnitt und zu Beginn seiner Verbindungsphase mit der Klemme,
- Figur 2: eine Draufsicht auf die Anreihung dreier Reihenklemmen ohne den Aufsteckmodul,
- Figur 3: die Anordnung dreier Reihenklemmen mit Aufsteckmodul in perspektivischer, teilweise gebrochener Seitenansicht,
- Figur 4: eine Teilschnittdarstellung durch die Trennstelle in dem Aufsteckmodul in vergrößertem Maßstab.

Die Reihenklemme hat ein Klemmengehäuse 1 aus Isolierstoff, in dem im dargestellten Ausführungsbeispiel zwei Leiteranschlüsse 2 für ankommende und abgehende elektrische Leiter vorgesehen sind. Auf der Eingangsseite ist der Leiteranschluß 2 über ein elektrisches Verbindungsstück 3 mit dem Kontakt 4 eines Buchsenkontaktes 5 verbunden, mit dem der Steckkontakt 6 eines eine Schalteinrichtung beinhaltenden Aufsteckmoduls 7 in Steckverbindung gebracht werden kann. Im elektrischen Kreis des Aufsteckmodules 7 ist ausgangsseitig ein weiterer Steckkontakt 6 vorgesehen, für den die Reihenklemme einen weiteren Buchsenkontakt 5 mit innenliegendem Kontakt 4 trägt, der seinerseits über ein elektrisches Verbindungsstück 8 mit dem ausgangsseitigen Leiteranschluß 2 verbunden ist.

Das Klemmengehäuse 1 hat ferner einseitig, im dargestellten Ausführungsbeispiel eingangsseitig, einen emporstehenden Führungssteg 9, an dem sich innenseitig Führungsstücke, beispielsweise Schwalbenschwanzführungsstücke 10, befinden, in denen über entsprechende Führungsstücke 11 das Gehäuse des Aufsteckmodules 7 in der Einsteckphase, d. h. bei der Hinführung der Steckkontakte 6 zu den Buchsenkontakten 5 in zuverlässiger Führung bewegen kann.

Eine zugehörige Trennstelle 12 ist nun im oberen Bereich, vorzugsweise im oberen vorderseitigen bzw. eingangsseitigen Bereich des Aufsteckmodules 7 vorgesehen, so daß sich diese Trennstelle, wie insbesondere die Figur 3 zeigt, bei aufgestecktem Aufsteckmodul frei sichtbar und gut handhabbar deutlich oberhalb der unten liegenden Verdrahtungsebene der Reihenklemme befindet.

im dargestellten Ausführungsbeispiel sind an der Trennstelle 12, wie insbesondere aus Figur 4 ersichtlich, Stromschienenstücke 13a und 13b vorgesehen, zwischen denen ein Trennkontakt 14 drehbar gelagert ist, und zwar über einen Trennhebel 15, der in diesem oberen vorderen Bereich aus dem Aufsteckmodul 7 tritt. Wie in Figur 4 illustriert, kann der Trennkontakt in eine die Stromschienenstücke 13a, 13b kontaktierende Lage sowie in eine die Kontaktierung unterbrechende Lage mittels des Trennhebels 15 gedreht werden. Die Anordnung des Trennhebels 15 zum Trennkontakt 14 ist so getroffen, daß in der Trennstellung der Trennhebel 15, wie in Figur 4 gestrichelt dargestellt, deutlich und gut sichtbar aus dem Aufsteckmodul 7 hervorsteht, während in der Kontaktlage der Trennhebel 15 eng an den Aufsteckmodul 7 angeschwenkt liegt. Versieht man dessen Gehäuse noch mit seitlichen schmalen Vorsprüngen 16, liegt der Trennhebel 15 in der Kontaktlage gegen unbeabsichtigte Betätigung geschützt zwischen diesen Vorsprüngen.

Derartige Reihenklemmen mit Aufsteckmodul müssen im Regelfall Prüfmöglichkeiten, d. h. Prüfkontakte haben, in die Prüfstecker eingesteckt werden können. In diesem Sinn sind im dargestellten Ausführungsbeispiel oben im Aufsteckmodul 7 im Bereich der Trennstelle 12 durch entsprechende Steckbohrungen in den Stromschienenstücken 13a und 13b zwei Prüfkontakte 17 ausgebildet, in die Prüfstecker 18 gesteckt werden können. Der Aufsteckmodul hat damit eine Prüfebene, die sehr gut sichtbar und frei von oben, wieder weit oberhalb der Verdrahtungsebene der Klemme, zugänglich ist.

Auch der Reihenklemme selbst sind zweckmäßig sowohl eingangsseitig wie ausgangsseitig Prüfkontakte 19 und 20 zugeordnet, in die Prüfstecker 18 gesteckt werden können. In zweckmäßiger Ausgestaltung ist der Prüfkontakt 19 auf der Eingangsseite der Reihenklemme im oberen Ende des eingangsseitig vorgesehenen Führungssteges 9 angeordnet.

In weiterer zweckmäßiger Ausgestaltung weisen die Buchsenkontakte 5, in die der Aufsteckmodul 7 einsteckbar ist, Nuten 21 auf, in die Kodierstücke gesteckt werden können, so daß die zuverlässig zu treffende Verbindung einer Reihenklemme mit dem erforderlichen Aufsteckmodul über Kodierung gesichert werden kann.

Reihenklemmen der in Frage stehenden Art werden üblicherweise in Anreihung aneinander auf Tragschienen aufgerastet. Es ist nun ferner vorgesehen, daß in einer derartigen Anreihung von Reihenklemmen jede einzelne Klemme ihren eigenen Aufsteckmodul 7 hat, wie insbesondere aus Figur 2 ersichtlich. Es liegen dabei auch praktisch die Aufsteckmodule 7 in Anreihung aneinander. Da nicht in jedem Stromkreis einer derartigen Anreihung von Reihenklemmen eine Trennstelle notwendig ist, werden zweckmäßig zwei Modulausführungen vorgesehen, und zwar ein Aufsteckmodul 7 mit der Trennstelle 12 sowie auch ein Aufsteckmodul ohne eine solche Trennstelle. Die Reihenklemmenausführung als solche kann immer die gleiche bleiben. Der Anwender kann bei der Endmontage entscheiden, ob er in der Anreihung der Reihenklemmen jeweils einen Aufsteckmodul mit Trennstelle oder einen solchen ohne Trennstelle einsetzt. Abweichend von der vorstehend beschriebenen Ausführungsform ist es auch möglich, mehreren Reihenklemmen der Anreihung einen gemeinsamen blockartigen Aufsteckmodul zuzuordnen. Das ermöglicht eine vereinfachte Bauweise und ergibt einen großen Innenraum für einen derartigen Aufsteckmodul, z. B. in Form eines standardisierten Relais.

## Patentansprüche

1. Reihenklemme mit einem Klemmengehäuse (1) aus Isolierstoff, mindestens einem darin angeordneten Leiteranschluß (2) sowie darin angeordneten Modulanschlüssen (5) und einem mit diesen kontaktierbaren, eine Schalteinrichtung beinhaltenden Aufsteckmodul (7), sowie mit einer betätigbaren Trennstelle (12) in der elektrischen Verbindung zwischen dem Leiteranschluß (2) und der Schalteinrichtung des Aufsteckmoduls (7), **dadurch gekennzeichnet, daß** die Trennstelle (12) im oberen Bereich des Aufsteckmoduls (7) oberhalb der Verdrahtungsebene der Reihenklemme angeordnet ist und in dem Aufsteckmodul (7) oberseitig im Bereich der Trennstelle (12) mindestens ein Prüfkontakt (17) vorgesehen ist.

2. Reihenklemme nach Anspruch 1, dadurch gekennzeichnet, daß die Trennstelle (12) im Bereich der oberen vorderen Seite des Aufsteckmodules (7) angeordnet ist.

3. Reihenklemme nach einem der Ansprüche 1 und 2, dadurch gekennzeichnet, daß das Klemmengehäuse (1) einen emporstehenden Führungssteg (9) mit Führungen (10) für die Hinleitung des Aufsteckmodules (7) zu seinen Anschlüssen (5) im Klemmengehäuse (1) aufweist.

4. Reihenklemme nach einem der vorhergehenden Ansprüche, dadurch gekennzeichnet, daß die Anschlüsse für den Aufsteckmodul (7) als Buchsenkontakte (5) ausgebildet sind, die Nuten (21) für die Aufnahme von Kodierstücken aufweisen.

5. Reihenklemme nach einem der vorhergehenden Ansprüche, dadurch gekennzeichnet, daß die Reihenklemme eingangsseitig und ausgangsseitig Prüfkontakte (19, 20) aufweist.

6. Reihenklemme nach den Ansprüchen 3 und 5, dadurch gekennzeichnet, daß der eingangsseitige Prüfkontakt (19) der Reihenklemme im oberen Ende des emporstehenden Führungssteges (9) angeordnet ist.

7. Reihenklemme nach einem der vorhergehenden Ansprüche, dadurch gekennzeichnet, daß die Trennstelle (12) aus zwei parallel zueinander angeordneten Stromschienenstücken (13a, 13b) sowie einem zwischen ihnen an einem Trennhebel (15) drehbeweglich gelagerten Trennkontakt (14) gebildet ist.

8. Reihenklemme nach Anspruch 7, gekennzeichnet durch eine Zuordnung von Trennhebel (15) und Trennkontakt (14) derart, daß der Trennhebel (12) in der Kontaktlage aus dem Aufsteckmodul (7) herausragt, während er in der Trennlage an den Aufsteckmodul (7) angeschwenkt ist.

9. Reihenklemme nach Anspruch 8, dadurch gekennzeichnet, daß das Gehäuse des Aufsteckmoduls (7) seitliche Vorsprünge (16) aufweist, die den angeschwenkt liegenden Trennhebel (15) seitlich umgeben.

10. Anreihung von Reihenklemmen mit Aufsteckmodul (7) nach einem oder mehreren der vorhergehenden Ansprüche, dadurch gekennzeichnet, daß in der Anreihung jeder einzelnen Reihenklemme jeweils ein eigener Aufsteckmodul (7) zugeordnet ist.

11. Reihenklemmenanordnung nach Anspruch 10, dadurch gekennzeichnet, daß, bezogen auf die Gesamtanreihung in einer Schaltanlage, Aufsteckmodule (7) mit Trennstelle (12) sowie auch Aufsteckmodule ohne Trennstelle vorgesehen sind.

12. Anreihung von Reihenklemmen mit Aufsteckmodul (7) nach einem oder mehreren der Ansprüche 1 - 9, dadurch gekennzeichnet, daß in der Anreihung mehreren Reihenklemmen ein gemeinsamer blockartiger Aufsteckmodul zugerodnet ist.

## Claims

1. A modular terminal member comprising a terminal housing (1) of insulating material, at least one conductor connection (2) arranged therein and module connections (5) arranged therein, and a plug-in module (7) which can be contacted with the module connections and which includes a switch device, and also an actuable separation location (12) in the electrical connection between the conductor connection (2) and the switch device of the plug-in module (7) characterised in that the separation location (12) is arranged in the upper region of the plug-in module (7) above the wiring plane of the modular terminal member and at least one test contact (17) is provided in the plug-in module (7) at the upper side in the region of the separation location (12).

2. A modular terminal member according to claim 1 characterised in that the separation location (12) is arranged in the region of the upper front side of the plug-in module (7).

3. A modular terminal member according to one of claims 1 and 2 characterised in that the terminal housing (1) has an upstanding guide limb (9) with guides (10) for guiding the plug-in module (7) to its connections (5) in the terminal housing (1).

4. A modular terminal member according to one of the preceding claims characterised in that the connections for the plug-in module (7) are in the form of socket contacts (5) which have grooves (21) for receiving coding portions.

5. A modular terminal member according to one of the preceding claims characterised in that the modular terminal member has test contacts (19, 20) at its input side and its output side.

6. A modular terminal member according to claims 3 and 5 characterised in that the test contact (19) at the input side of the modular terminal member is arranged in the upper end of the upstanding guide limb (9).

7. A modular terminal member according to one of the preceding claims characterised in that the separation location (12) is formed from two current bar portions (13a, 13b) which are arranged in mutually parallel relationship and a separation contact (14) which is rotationally movably mounted between them on a separation lever (15).

8. A modular terminal member according to claim 7 characterised by an association of the separation lever (15) and the separation contact (14) such that in the contact position the separation lever (15) projects out of the plug-in module (7) while in the separation position it is pivoted to the plug-in module (7).

9. A modular terminal member according to claim 8 characterised in that the housing of the plug-in module (7) has lateral projections (16) which laterally surround the separation levers (15) when pivoted to the plug-in module.

10. An array of modular terminal members with plug-in module (7) according to one or more of the preceding claims characterised in that in the array a respective plug-in module (7) is associated with each individual modular terminal member.

11. A modular terminal arrangement according to claim 10 characterised in that, relative to the overall array in a switch installation, there are provided plug-in modules (7) with separation location (12) and also plug-in modules without separation location.

12. An array of modular terminal members with plug-in module (7) according to one or more of claims 1 to 9 characterised in that in the array a common block-like plug-in module is associated with a plurality of modular terminal members.

## Revendications

1. Barrette à bornes comportant un boîtier de borne (1) en matière isolante, au moins un raccord de conducteur (2) placé à l'intérieur de celui-ci ainsi que des raccords de module (5) placés à l'intérieur de celui-ci et un module emboîtable (7) pouvant faire contact avec ceux-ci et contenant un dispositif de commutation, ainsi qu'un point de sectionnement (12) actionnable, dans la liaison électrique entre le raccord de conducteur (2) et le dispositif de commutation du module emboîtable (7), caractérisée en ce que le point de sectionnement (12) est placé dans la zone supérieure du module emboîtable (7), au-dessus du plan de câblage de la barrette à bornes et en ce qu'il est prévu dans le module emboîtable (7), sur le côté supérieur, dans la zone du point de sectionnement (12), au moins un contact d'essai (17).

2. Barrette à bornes selon la revendication 1, caractérisée en ce que le point de sectionnement (12) est placé dans la zone du côté avant supérieur du module emboîtable (7).

3. Barrette à bornes selon l'une des revendications 1 et 2, caractérisée en ce que le boîtier de borne (1) comporte une nervure de guidage (9) s'étendant vers le haut avec des guidages (10) pour la ligne du module emboîtable (7) vers ses raccords (5) dans le boîtier de borne (1).

4. Barrette à bornes selon l'une des revendications précédentes, caractérisée en ce que les raccords pour le module emboîtable (7) sont conformés en contacts à douille (5), qui présentent des rainures (21) pour le logement de pièces de codage.

5. Barrette à bornes selon l'une des revendications précédentes, caractérisée en ce que la barrette à bornes présente côté entrée et côté sortie des contacts d'essai (19, 20).

6. Barrette à bornes selon les revendications 3 et 5, caractérisée en ce que le contact d'essai (19) côté entrée de la barrette à bornes est placé dans l'extrémité supérieure de la rainure de guidage (9) s'étendant vers le haut.

7. Barrette à bornes selon l'une des revendications précédentes, caractérisée en ce que le point de sectionnement (12) est formé par deux pièces de rail électrique (13a, 13b), disposées parallèlement entre elles, ainsi que par un contact de sectionnement (14), monté mobile en rotation entre elles, sur un levier de sectionnement (15).

8. Barrette à bornes selon la revendication 7, caractérisée par une disposition entre le levier de sectionnement (15) et le contact de sectionnement (14) telle que le levier de sectionnement (12) sort du module emboîtable (7), dans la position de contact, tandis qu'il est pivoté sur le module emboîtable (7) dans la positionnement de sectionnement.

9. Barrette à bornes selon la revendication 8, caractérisée en ce que le boîtier du module emboîtable (7) présente des saillies (16) latérales, qui entourent latéralement le levier de sectionnement (15) pivoté.

10. Jonction en ligne de barrettes à bornes avec module emboîtable (7) selon une ou plusieurs des revendications précédentes, caractérisée en ce que dans la jonction à chaque barrette à bornes est associé son propre module emboîtable (7).

11. Agencement de barrette à bornes selon la revendication 10, caractérisé en ce que, par rapport à l'ensemble de la jonction dans une installation de distribution électrique, sont prévus des modules emboîtables (7) avec point de sectionnement (12) ainsi que des modules emboîtables sans point de sectionnement.

12. Jonction en ligne de barrettes à bornes avec module emboîtable (7) selon une ou plusieurs des revendications 1 à 9, caractérisée en ce que dans la jonction de plusieurs barrettes à bornes est associé un module emboîtable commun présentant une forme de bloc.
